# FASCICULE DE BREVET EUROPEEN

(11) **EP 0 168 101 B1**
(45) Date de publication et mention de la délivrance du brevet: **10.05.1989**
(21) Numéro de dépôt: 85201030.5
(22) Date de dépôt: 28.06.1985
(51) Int. Cl.: E01B 29/05

(54) **Rame ferroviaire pour le renouvellement de voies ferrées, pourvue de moyens de support et de guidage de l'avancement**
Mit Mitteln zum Abstützen und Führen beim Vorrücken versehene Eisenbahnwagengarnitur für die Erneuerung von Eisenbahngleisen
Train for the renewal of tracks provided with supporting and guiding means for its advance

(30) Priorité: 10.07.1984 IT 6770184
(43) Date de publication de la demande: 15.01.1986
(73) Titulaire: Valditerra, Enrico, I-15067 Novi Ligure Alessandria (IT)
(72) Inventeur: Valditerra, Enrico, I-15067 Novi Ligure Alessandria (IT)
(74) Mandataire: Patrito, Pier Franco, Dr. Ing.

(56) Documents cités:
- EP-A- 0 060 590
- EP-A- 0 089 076
- CH-A- 426 919
- GB-A- 2 082 231
- US-A- 4 325 306

## Description

La présente invention concerne une rame ferroviaire pour le renouvellement de voies ferrées, comprenant un ensemble opératif pourvu de moyens pour enlever les vieux rails, et de moyens pour permettre à l'un au moins des essieux d'avancer sur la voie ferrée déjà privée des rails.

On connaît plusieurs types de véhicules ou rames ferroviaires susceptible d'être déplacés (par leur propres moyens ou attelés derrière des autres rames) sur les voies ferrées, afin de les transférer d'un dépôt à une zone de travail et, après leur arrivée à cette dernière, d'effectuer par des moyens mécanisés les opérations d'enlèvement des rails à remplacer, d'enlèvement des vieilles traverses, de nivellement ou déplacement du ballast, de pose des nouvelles traverses et enfin de pose des nouveaux rails au lieu des précédents. Le support et le guidage d'un ensemble de ce genre peuvent être confiés à la voie préexistante seulement dans la partie antérieure de la rame ferroviaire, parce que, à partir du point où les rails ont été enlevés, le support et le guidage de la voie viennent à manquer. On doit donc prévoir des dispositifs appropriés de support, différents d'un simple essieu ou bogie, qui sont formés habituellement par des supports chenillés s'appuyant sur le ballast, et ne sont pas satisfaisants. On a proposé aussi des dispositifs plus avancés, comportant un patin à rouleaux ou à chenilles qu'on dispose au-dessous de l'essieu du véhicule et qui glisse sur les vieillés traverses encore posées, mais même dans ce cas on rencontre des difficultés dues au fait que le déplacement du patin a lieu sous la charge du poids tout entier agissant sur l'essieu.

Le but de la présente invention est de perfectionner les rames ferroviaires connues destinées à la fonction décrite, en prevoyant pour elles un dispositif de support et de guidage de l'avancement qui permette à la rame de procéder sur la voie ferrée déjà privée des rails, en suivant le tracé correct, et qui soit exempt des inconvénients des dispositifs connus, ou qui les présente en mesure plus réduite.

La rame ferroviaire selon la présente invention, comprenant un ensemble opératif pourvu de moyens pour enlever les vieux rails, et de moyens pour permettre à l'un au moins des essieux d'avancer sur la voie ferrée déjà privée des rails, est caractérisée principalement en ce que lesdits moyens permettant à un essieu d'avancer sur la voie ferrée déjà privée des rails comprennent:
- un bogie auxiliaire qui peut être soulevé et abaissé et susceptible aussi d'un déplacement transversal;
- des moyens pour commander le soulevement et l'abaissement dudit bogie auxiliaire:
- des moyens pour bloquer ledit bogie auxiliaire dans la position transversale atteinte;
- des premiers et des seconds tronçons de rail susceptibles d'être disposés, pendant les périodes de travail sur les traverses, respectivement au-dessous du bogie auxiliaire et au-dessous de l'essieu considéré, pour être parcourus par eux, et des premiers et des second moyens pour deplacer longitudinalement en avant par cycles alternatifs lesdits premiers et seconds tronçons de rail.

Grâce à ces caractéristiques, l'ensemble opératif de la rame ferroviaire selon l'invention (qui peut être précédé, comme d'habitude, par des wagons de stockage qui transportent les matériaux nouveaux à poser et qui sont destinés à recevoir les vieux matériaux enlevés, et suivi par des autres véhicules portant des moyens opératifs), avance, par un ou plusieurs essieux qui précèdent l'essieu considéré, sur la voie à renouveler, précédemment libérée des organes de fixation, enlève les vieux rails et avance par l'essieu considéré sur les vieilles traverses encore posées, avec l'interposition de tronçons de rails qui prennent appui sur les traverses, ou bien sur les supports pour rail quand ceux-ci sont présents sur les traverses, et sont guidés par ces derniers, de sorte que l'ensemble résulte soutenu correctement et suit fidèlement le tracé préexistant. L'avancement de chaque tronçon de rail est effectué lors qu'aucune charge n'est appliquée sur l'essieu correspondant, respectivement sur le bogie auxiliaire, et par conséquent on ne rencontre aucun danger de difficultés à l'avancement des tronçons de rail, ni de déplacement des traverses.

De préférence, en outre, lesdits moyens permettant à l'un au moins des essieu d'avancer sur la voie ferrée déjà privée des rails comprennent aussi des moyens détecteurs disposés pour détecter l'approche dudit bogie auxiliaire et dudit essieu aux extrémités antérieures et, respectivement, postérieures de la course utilé sur lesdits tronçons de rail, et des moyens de coordination du fonctionnement dedites parties de la rame, controlés par lesdits moyens détecteurs et disposés pour provoquer, alternativement pour ledit essieu et pour ledit bogie auxiliaire, le transfert de la charge sur l'autre d'eux et l'avancement de ses propres tronçons de rail, ainsi que pour provoquer le blocage du déplacement transversal du bogie auxiliaire seulement pendant les périodes où il est soumis à la charge.

Grâce à ces caractéristiques ultérieures, le fonctionnement des moyens de support et de guidage de l'avancement de la rame ferroviaire resulte complètement automatique et n'engage pas l'action ni le contrôle des opérateurs.

Ces particularités et d'autres et les avantages de l'objet de l'invention ressortiront plus clairement de la suivante description d'une forme de réalisation donné à titre d'exemple non limitatif et représentée schématiquement dans le dessin annexé, dans lequel:

la figure 1 est une vue de côté et à petite échelle de l'ensemble opératif selon l'invention, formé par deux véhicules;

la figure 2 représente à plus grande échelle les moyens pour permettre au deuxième essieu du premier véhicule d'avancer sur les traverses privées de rails.

Une rame ferroviaire pour le renouvellement de voies ferrées, selon la présente invention, comprend généralement un ensemble opératif selon la figure 1 (prédisposé pour avancer de la droite vers la gauche suivant le dessin), des moyens opératifs ultérieurs connus en soi, montés sur des wagons non représentés, qui suivent l'ensemble opératif, et un certain nombre de wagons de stockage destinés à porter les nouveaux matériaux qui doivent être posés et à recevoir les vieux matériaux qui ont été enlevés, disposés (dans le sens d'avancement de la rame ferroviaire) devant l'ensemble opératif représenté dans la figure 1.

L'ensemble opératif selon la figure 1 comprend deux véhicules définis par leurs châssis 1 et 2, qui sont réciproquement articulés de façon sphériqué en 3. Le châssis du véhicule la un premier essieu 4 et un deuxième essieu 5 (qui pourraient être remplacés par des bogies correspondants), tandis que le châssis du véhicule 2 s'appuie antérieurement, à travers l'articulation 3, sur le châssis 1, et postérieurement sur un propre essieu 6 (qui pourrait lui-aussi être remplacé par un bogie).

Le châssis 1 du premier véhicule porte, dans sa partie supérieure, un transporteur 7 reliée à un dépôt 8 pour les vieilles traverses enlevées, un dépôt 9 pour les nouvelles traverses à poser, et une voie de service 10 pour un transporteur à portail (connu en soi et non représenté destiné à la manutention des matériaux entre les dépôts 8 et 9 et les wagons de stockage disposés à précédér l'ensemble opératif 1 - 2. De plus, le châssis 1 porte, dans sa partie inférieure, un groupe moteur II, généralement un moteur diesel actionnant une centrale hydrodynamique et un générateur électrique pour l'alimentation des différents organes opératifs de l'ensemble, un châssis 12 pourvu de pinces à rouleaux 13 disposées (d'une manière connue en soi) pour soulever et éloigner les vieux rails qui doivent être enlevés, des traverses situées au-dessous de ces rails, et un bogie auxiliaire 14 (qui peut être soulevé au moyens d'un cylindre hydraulique 15) faisant partie des moyens destinés à permettre au deuxième essieu 5 d'avancer sur les vieilles traverses déjà dépourvues des rails, ces moyens étant décrits plus en détail par la suite avec référence à la figure 2.

Le châssis 2 du deuxième véhicule porte dans sa partie supérieure un transporteur 16, relié au transporteur 7 du premier véhicule, pour les vieilles trayerses enlevées, un transporteur 17, relié au dépôt 9 du premier véhicule, pour les nouvelles traverses à poser, un parapetestrade 18 pour le contrôle de la pose et pour des interventions éventuelles sur les mécanismes respectifs, une cabine opérative 19 et un dépôt 20 pour des traverses spéciales à poser dans des endroits particuliers, comme par exemple aux passages à niveau. Le châssis 2 porte, dans sa partie inférieure, un dispositif 21 d'enlèvement des vieilles traverses qui alimentele transporteur 16, un soc 22 pour le nivellement ou l'enlèvement du ballast, un groupe 23 de, pose des nouvelles traverses, un distributeur 24 pour les traverses spéciales venant du dépôt 20, et un support chenillé 25. Ce dernier ensemble, qui est soulevé pour la marche d'approche sur la voie quand l'essieu 6 est actif, est abaissé (jusqu'à la position représentée) pendant le travail et permet au deuxième véhicule 2 de procéder en s'appuyant sur les nouvelles traverses posées, encore dépourvues des rails (ou, selon unc alternative possible, latéralement auxdites traverses).

L'ensemble opératif décrit agit en procédant en marche continué vers la gauche suivant la figure 1, en roulant au moyen de l'essieu 4 sur les vieux rails déboulonnés, en soulevant et en enlevant les vieux rails par les moyens 12 - 13 tandis que les vieilles traverses restent posées sur le ballast, en roulant sur ces vieilles traverses (comme décrit par la suite) au moyen de l'essieu 5 et du bogie auxiliaire 14, en enlevant au moyen du dispositif d'enlévement 21 les vieilles traverses que les transporteurs 16 et 7 envoient au dépôt 8, en nivelant cu en déplaçant le ballast au moyen du soc 22 et des moyens opératifs associés, et en posant, par les moyens 23 ou 24, des nouvelles traverses sur lesquelles l'ensemble avance au moyen du support chenillé 25. Les opérations ultérieures (pose des nouveaux rails, compactage de ballast, etc.) sont effectuées par des moyens opératifs successifs (non représentés).

Faisant référence à la figure 2, le dispositif permettant au deuxième essieu 5 du véhicule 1 d'avancer sur les vieilles traverses, qui dans l'endroit dudit essieu sont déjà privées des vieux rails enlevés par les moyens 12 - 13, comprend un bogie auxiliaire soulevable et abaissable au moyen d'un cylindre hydraulique 15. Dans la position soulevée, le bogie 14 ne touche pas les rails et ne géene pas la marche de la rame ferroviaire, tandis que dans la position abaissée il peut décharger de l'essieu 5 le poids du châssis 1, absorbé par le bogie 14 par l'intermédiaire du cylindre 15 soumis à pression, ou bien s'appuyer simplement sans charge sur les rails, quand le cylindre 15 n'est pas sous pression. Le soulèvement et l'abaissement du bogie 14 sont guidés par un cinématisme approprié, par exemple un parallélogramme 35; en outre, le bogie 14 est en condition d'effectuer un déplacement transversal qui, du reste, peut être bloqué par un cylindre hydraulique 36. Pendant les périodes de travail, sur les vieilles traverses, au-dessous du bogie 14, sont posés des courts tronçons de rail 37 qui coopèrent avec le bogie 14 au moyen d'un détecteur de position 38 et qui. au moyen d'un système de leviers 40, peuvent être déplacés longitudinalement par un cylindre hydraulique 41. D'une manière analogue, pendant les périodes ne travail, des tronçons de rail 42, pourvus de détecteurs de position 43 et 44, sont posés sur les vieilles traverses au-dessous de l'essieu 5 et, au moyen d'un système de leviers 45, peuvent être déplacés longitudinalement par un cylindre hydraulique 46.

Ce dispositif fonctionne de la manière suivante. Pendant l'avancement de travail de la rame ferroviaire, les tronçons de rail 37 et 42 sont disposés, respectivement, au-dessous de l'essieu 5 et au-dessous de bogie 14 et prennent appui sur les plaques porte-rails des traverses situées au-dessous, qui les guident suivant le tracé de la voie. Dans les cas où l'armement ne prévoit pas l'emploi de plaques, l'appui des tronçons de rails 37 et 42 a lieu directement sur la partie supérieure des traverses. Dans une première phase, l'essieu 5 (sur lequel dans cette phase s'applique le poids du châssis 1) avance sur les tronçons de rail 42, qui restent immobiles par rapport aux traverses situées au-dessous. Le cylindre 15 est inactif et par conséquent le bogie 14 n'a pas de charge, pendant cette phase d'avancement, dans laquelle la charge est appliquée sur l'essieu 5, le cylindre 41 est actif et il fait avancer les tronçons de rail 37 par rapport aux traverses situées au-dessous et par rapport au bogie 14, ce qui ne présente pas de difficultés car le bogie 14 n'est pas chargé. Cet avancement des tronçons de rail 37 par rapport au bogie 14 se continue jusqu'au moment où l'activité du cylindre 41 est interrompue par le détecteur de position 44. Celui-ci active aussi le cylindre 15, lequel alors transmet le poids du châssis 1 au bogie 14, et décharge par conséquent l'essieu 5, et active aussi le cylindre 46. A ce moment-là commence une seconde phase, dans laquelle le bogie 14 (sur lequel agit maintenant le poids du châssis 1) avance sur les tronçons de rail 37, qui restent immobiles par rapport au traverses situés au-dessous. Pendant cette phase d'avancement, dans laquelle le bogie 14 est soumis à la charge, le cylindre 46 qui a été activé fait avancer les tronçons de rail 42 par rapport aux traverses situés au-dessous et par rapport à l'essieu 5, ce qui ne présente pas de difficultés car l'essieu 5 n'est pas chargée. Cet avancement des tronçons de rail 42 par rapport à l'essieu 5, et la phase d'avancement du véhicule prenant appui sur le bogie 14, se continuent jusqu'au moment où les détecteurs de position 43 et 38 interrompent l'activité du cylindre 46 désactivent le cylindre 15 et activent le cylindre 41; par conséquent le poids du châssis 1 recommence à charger l'essieu 5. A ce point, le cycle de fonctionnement est terminé, et les deux phases décrites continuent à se répéter d'une manière cyclique, en permettant un avancement continu du véhicule. L'avancement sur les traverses privées de rails a donc lieu par cycles alternatifs de déplacement en avant des tronçons de rail 37 et 42, tandis que le poids du véhicule qui avance agit toujours sur les tronçons de rail stationnaires, et les tronçons de rails qui sont en train de se déplacer en avant sont toujours ceux qui se trouvent au-dessous d'un moyen de support qui dans cette phase n'est pas chargé.

Le cylindre 36 est connecté de sorte à laisser libre le déplacement transversal du bogie 14 tandis que le poids du véhicule agit sur l'essieu 5, et à bloquer ce déplacement latéral quand le poids du véhicules est transféré sur le bogie 14. De cette manière, le bogie 14 a la possibilité d'adapter sa propre position transversale, en fonction de la courbure locale du tracé de la voie, pendant toute la période dans laquelle la position transversale du véhicule est définie par l'essieu 5, et maintient ensuite inchangée cette position transversale pendant la période dans laquelle le bogie 14 supporte la charge. Dans le but de laisser le plus possible à l'essieu la fonction de contrôler la position transversale du véhicule, de préférence la course d'avancement des tronçons de rail 42 est considérablement plus grande de celle des tronçons de rail 37, et la charge est transféré sur le bogie 14 seulement dans la période strictement nécessaire pour le déplacement des tronçons de rail 42. Par exemple, la longueur de déplacement des tronçons de rail 42 peut être de 40 cm, et la longueur de déplacement des tronçons de rail 37 peut être de 20 cm.

Le dispositif selon l'invention a été décrit en relation avec le deuxième essieu 5 d'un véhicule 1 à deux essieux 4 et 5, pourvu de moyens 12,13 pour enlever les vieux rails disposés entre les deux essieux, et suivi par un autre véhicule 2 à un seul essieu 6. Cependant, on doit entendre qu'un dispositif similaire peut être employé avec avantage aussi pour supporter et guider l'essieu 6 du deuxième véhicule, au lieu du support chenillée 25. En outre, dans les cas où les moyens 12, 13 pour enlever les vieux rails ne sont pas disposés après l'essieu 4 du véhicule 1, mais sur un wagon qui le précède dans la rame ferroviaire, un dispositif comme celui qui a été décrit peut être aussi appliqué pour soutenir et guider le premier essieu 4 du véhicule 1. Dans ce cas on peut augmenter l'opérativité de la machine en réduisant à des niveaux négligeables les tensions intérieures induites dans les rails pendant 1 l'opération d'enlèvement des ces rails.

A la fin de l'opération de remplacement d'une section de voie, les tronçons de rail 37 et 42 pourraient être enlevés. Cependant, de préférence, les tronçons de rail 42 sont préparés pour être laissés en oeuvre, en les fixant aux plaques ou aux traverses située au-dessous par les organes normaux de fixation, et en les reliant, au moyen des éclisses habituelles, d'un côté à la vieille voie encore non renouvelé, et de l'autre côté aux nouveaux rails qui viennent d'être installés, en établissant ainsi 17 continuité nécessaire pour le passage des rames ferroviaires sur la voie. Cette opération facilite de façon substantielle la suspension et la reprise de l'activité de la rame ferroviaire de renouvellement sur une voie qui doit rester ouverte au traffic

Le dispositif décrit présente une sécurité de fonctionnement considérablement supérieure a celle des dispositifs connus, même de ceux plus avancés dans lesquels au-dessous de l'essieu du véhicule est disposé un patin à rouleaux ou à chenilles, qui est destiné à coulisser sur les traverses sous la charge toute entière à laquelle est soumis l'essieu du véhicule, et qui peut, de ce fait, encontrer des difficultés, des résistances ou des empêchements à l'avancement, ou bien il peut déplacer les vieilles traverses, avec le résultat de bouleverser la piste sur laquelle le patin doit coulisser.

On doit entendre que la rame ferroviaire selon l'invention peut présenter toutes les caractéristiques décrites ou bien aussi seulment une partie de celles-ci, selon les applications particulières auxquelles elle est destiné. Des différentes modifications peuvent être appliquées aux détails décrits, et toutes les parties et les groupes peuvent être remplacés par leurs équivalents techniques.

## Revendications

1. Rame ferroviaire destinée à être employée pour le renouvellement de voies ferrées, compernant un ensemble opératif (1 - 2) pourvu de moyens (12 - 13) pour enlever les vieux rails, et de moyens (14 - 15) pour permettre à l'un au moins (5) des essieux d'avancer sur la voie ferrée déjà privée des rails, caractérisée en ce que lesdits moyens (14 - 15) permettant à un essieu (5) d'avancer sur la voie ferrée déjà privée des rails comprennent: un bogie auxiliaire (14) soulevable et abaissable et susceptible aussi d'un déplacement transversal; des moyens (15) pour commander le soulèvement et l'abaissement dudit bogie auxiliaire (14); des moyens (36) pour bloquer ledit bogie auxiliaire (14) dans la position transversale atteinte; des premiers et des seconds tronçons de rail (37 et 42) susceptibles d'être disposés, pendant les périodes de travail les traverses, respectivement au-dessous du bogie auxiliaire (14) et au-dessous de l'essieu (5) considéré du véhicule (1) des l'ensemble opératif, pour être parcourus par eux, et des premiers et des seconds moyens (40, 41 et 45, 46) pour déplacer longitudinalement en avant par cycles alternatifs lesdits premiers et seconds tronçons de rail (37 et 42).

2. Rame ferroviaire de renouvellement selon la revendication 1, caractérisée en ce que lesdits moyens (14 - 15) pour permettre à l'un au moins (5) des essieux d'avancer sur la voie ferrée déjà privée des rails comprennent aussi des moyens détecteurs (38, 43, 44) disposés pour détecter l'approche, respectivement par ledit bogie auxiliaire (14) et par ledit essieu (5), aux extrémités antérieures et respectivement postérieures de la course utile sur lesdits tronçons de rail (37 et 42), et des moyens de coordination du fonctionnement desdites parties, contrôlés par lesdits moyens détecteurs et disposés pour provoquer, alternativement pour ledit essieu (5) et pour ledit bogie auxiliaire (14), le transfert de la charge sur l'autre (14 et 5) de ces parties et l'avancement de ses propres tronçons de rail (42 et 37), ainsi que pour provoquer le blocage du déplacement transversal du bogie auxiliaire (14) seulement dans les périodes dans lesquelles il est soumis à la charge.

3. Rame ferroviaire de renouvellement selon la revendication 2, caractérisé en ce que lesdits moyens (40, 41; 45, 46) pour déplacer longitudinalement lesdits tronçons de rail sont constitués par des systèmes de leviers (40, 45) actionnés par des cylindres hydrauliques (41, 46).

4. Rame ferroviaire de renouvellement selon la revendication 2, caractérisé en ce que lesdits moyens (40,41; 45, 46) pour déplacer longitudinalement lesdits tronçons de rail sont disposés pour effectuer des courses considérablement différentes, la course relative aux tronçons de rail (42) coordonnés audit essieu (5) étant plus grande de la course relative aux tronçons de rail (37) coordonnés audit bogie auxiliaire (14).

5. Rame ferroviaire de renouvellement selon l'une quelcongue des revendications précédentes, caractérisé en ce que ledit dispositif (14, 15) pour permettre l'avancement sur la voie ferrée déjà privée des rails est appliqué à plus d'un essieu de la rame.

6. Rame ferroviaire de renouvellement selon la revendication 1, caractérisée en ce qu'au moins une partie desdits tronçons de rail (37, 42) est disposée pour être laissée en oeuvre dans l'intervalle êntre deux périodes d'activité de la rame ferroviaire de renouvellement, comme jonction entre la partie encore non renouvelée de la voie ferrée et les nouveaux rails installés.

## Patentansprüche

1. Eisenbahnzug zur Anwendung bei der Erneuerung von Eisenbahngleisen, mit einem Arbeitsaggregat (1 - 2) mit Mitteln (12 - 13) zum Entfernen der alten Schienen und mit Mitteln (14 -15), um wenigstens einer (5) der Achsen das Vorrücken auf das Gleis zu ermöglichen, von dem die Schienen bereits entfernt worden sind, dadurch gekennzeichnet, dass die Mittel (14 - 15), die einer Achse (5) das Vorrücken auf das Gleis ermöglichen, von dem die Schienen bereits entfernt worden sind, folgende Teile umfassen: einen Hilfswagen (14), der sich heben und senken sowie quer verschieben lässt; Mittel (15), um das Heben und Senken des Hilfswagens (14) zu steuern; Mittel (36), um diesen Hilfswagen (14) in der erreichten Querstellung festzumachen; erste und zweite Schienenstränge (37 und 42), die sich während der Arbeit an den Schwellen unterhalb des Hilfswagens (14) bzw. unterhalb der betreffenden Achse (5) des Wagens (1) des Arbeitsaggregates anordnen lassen, um von denselben befahren zu werden, und erste und zweite Mittel (40, 41 und 45, 46), um diese ersten und zweiten Schienenstränge (37 und 42) abwechselnd in Längsrichtung nach vorn zu verschieben.

2. Eisenbahnzug zur Gleiserneuerung nach Anspruch 1, dadurch gekennzeichnet, dass die Mittel (14, 15) um wenigstens einer (5) der Achsen das Vorrücken auf das Gleis zu ermöglichen, von dem die Schienen bereits entfernt worden sind, ausserdem Fühlgeräte (38, 43, 44), die die Anfahrt an die vorderen bzw. an die hinteren Enden des Arbeitsweges auf die Schienenstränge (37 und 42) seitens des Hilfswagens (14) bzw. der Achse (5) ermitteln, und Mittel umfassen, die die Funktionen dieser Teile aufeinander abstimmen und von den Fühlgeräten kontrolliert sind, wobei diese Mittel so angeordnet sind, dass sie abwechselnd für die Achse (5) und für den Hilfswagen (14) die Umladung auf jeweils den anderen dieser Teile (14 und 5) und das Vorrücken der betreffenden Schienenstränge (42 und 37) ausführen, sowie das Festmachen der Querverschiebung des Hilfswagens (14) nur während der Zeiten, in denen derselbe belastet ist, ausführen.

3. Eisenbahnzung zur Gleiserneuerung nach Anspruch 2, dadurch gekennzeichnet, dass die Mittel (40,41; 45,46) zur Längsverschiebung der Schienenstränge aus Hebelwerken (40,45) bestehen, die durch Hydraulikzylinder (41, 46) betätigt werden.

4. Eisenbahnzung zur Gleiserneuerung nach Anspruch 2, dadurch gekennzeichnet, dass die Mittel (40,41; 45, 46) zur Längsverschiebung der Schienenstränge so angeordnet sind, dass sie beträchtlich voneinander unterschiedliche Wege zurücklegen, wobei der den der Achse (5) zugeordneten Schienensträngen (42) entsprechende Weg grösser als der den dem Hilfswagen (14) zugeordneten Schienensträngen (37) entsprechende Weg ist.

5. Eisenbahnzug zur Gleiserneuerung nach irgendeinem der vorangehenden Ansprüche, dadurch gekennzeichnet, dass die Vorrichtung (14,15) zum Vorrücken auf das Gleis, von dem die Schienen bereits entfernt worden sind, an mehr als nur an einer der Achsen des Zuges angebracht ist.

6. Eisenbahnzung zur Gleiserneuerung nach Anspruch 1, dadurch gekennzeichnet, dass wenigstens ein Teil der Schienenstränge (37,42) so angeordnet ist, dass sie während der Zeitspanne zwischen zwei Arbeitszeitabschnitten des Erneuerungszuges als Verbindung zwischen dem noch nicht erneuerten Gleisteil und den neuen, bereits verlegten Schienen an Ort und Stelle gelassen werden können.

## Claims

1. A railway train set intended to be used for the renewal of railway tracks, comprising an operative assembly (1 - 2) provided with means (12 - 13) for removing the old rails, and with means (14 - 15) for allowing at least one (5) of the axles to advance on the railway track already deprived of the rails, characterized in that said means (14 - 15) for allowing an axle (5) to advance on the railway track already deprived of the rails comprise: a liftable and lowerable auxiliary bogie (14) also suitable for being displaced in a transversal direction; means (15) for controlling the lifting and the lowering of said auxiliary bogie (14); means (36) for locking said auxiliary bogie (14) in the transversal position attained; first and second rail sections (37 and 42) suitable for being disposed, during the periods of working on the sleepers, below said auxiliary bogie (14) and below the axle (5) in question of the vehicle (1) of the operative assembly, respectively, in order to allow them to travel thereon, and first and second means (40, 41 and 45,46) for displacing forward in a logitudinal direction by alternate cycles said first and second rail sections (37 and 42).

2. A railway renewal train set as claimed in Claim 1, characterized in that said means (14 - 15) for allowing at least one (5) of the axles to advance on the railway track already deprived of the rails also comprise detecting means (38, 43, 44) arranged for detecting the approaching of said auxiliary bogie (14) and said axle (5), respectively, to the front and rear ends, respectively, of the working travel on said rail sections (37 and 42), and means for coordinating the operation of said parts, controlled by said detecting means and disposed to give rise, alternately for said axle (5) and for said auxiliary bogie (14), to the transfer of the load onto the other one (14 and 5) of these parts, and to the advancement of the respective rail sections (42 and 37), as well as to produce the locking of the transversal displacement of the auxiliary bogie (14) during the only periods in which the load acts thereon.

3. A railway renewal train set as claimed in Claim 2, characterized in that said means (40, 41; 45, 46) far displacing in a longitudinal direction said rail sections comprise lever systems (40, 45) actuated by hydraulic cylinders (41, 46).

4. A railway renewal train set as claimed in Claim 2, characterized in that said means (40, 41; 45, 46) for displacing in a longitudinal direction said railway sections are arranged to carry out travels considerably different from one another, the travel concerning the rail sections (42) coordinated to said axle (5) being greater than that which concerns the rail sections (37) coordinated to said auxiliary bogie (14).

5. A railway renewal train set as claimed in any of the foregoing Claims, characterized in that said device (14, 15) for allowing the advancement on the railway track already deprived of the rails is applied to more than one axle of the railway train set.

6. A railway renewal train set as claimed in Claim 1, characterized in that at least a part of said rail sections (37, 42) are arranged to be left installed in the interval between two activity periods of the railway renewal train set, as a junction between the railway track portions not yet renewed and the new rails just installed.
